# EUROPÄISCHE PATENTANMELDUNG

(11) **EP 0 349 491 A2**
(43) Veröffentlichungstag der Anmeldung: **03.01.1990**
(21) Anmeldenummer: 89810492.2
(22) Anmeldetag: 28.06.1989
(51) Int. Cl.: B24B 27/00

(54) **Mehrzweck-Schleif- und Poliermaschine**

(30) Priorität: 01.07.1988 CH 2512/88
(71) Anmelder: OTTO SUHNER GmbH, D-79701 Bad Säckingen (DE)
(72) Erfinder: Fehr, Konrad, CH-8910Affoltern am Albis (CH)
(74) Vertreter: Schaumburg, Thoenes & Thurn

(57) **Zusammenfassung**

Neben den indirekt durch die Hauptantriebswelle (3) angetriebenen Schleif- und Polieraggregaten (4,4′,4˝,4‴) ist auf dem aus dem Maschinengehäuse (1) seitlich vorstehenden Endteil (3′) der Hauptantriebswelle (3) wenigstens ein durch letztere direkt angetriebenes Schleifaggregat (5) vorgesehen, welches zur Ausführung von Spezialarbeiten dient.

## Beschreibung

Mehrzweck-Schleif- und Poliermaschinen mit einer Kombination von verschiedenen ortsfesten oder gegenseitig auswechselbaren Arbeitsaggregaten, wie Bandschleifer, Scheibenschleifer, Bohrerschleifer, Hartmetall-Schleif- und Läppwerkzeugen sind bekannt. Der Antrieb der verschiedenen Arbeitsaggregate erfolgt indirekt über Zwischengetriebeteile durch eine elektromotorisch angetriebene Hauptantriebswelle.

Gegenstand der vorliegenden Erfindung ist eine Mehrzweck-Schleif- und Poliermaschine nach dem Oberbegriff des Patentanspruches 1. Derselben liegt die Aufgabe zugrunde eine zusätzliche Arbeitsstelle für besondere Schleifarbeiten zu schaffen, die keine Zwischengetriebe erfordert. Erfindungsgemäss wird diese Aufgabe mit den im Patentanspruch 1 definierten Merkmalen gelöst. Vorteilhafte Ausführungen sind den abhängigen Patentansprüchen 2-6 entnehmbar.

Auf der beiliegenden Zeichnung ist der Erfindungsgegenstand in einem Ausführungsbeispiel dargestellt, und zwar zeigen :
Fig. 1 eine Vorderansicht der Maschine,
Fig. 2 eine Draufsicht derselben,
Fig. 3 eine Ansicht des Schleifaggregates von vorn,
Fig. 4 dasselbe in Draufsicht und
Fig. 5 bis 9 schematisch dargestellte Varianten.

Nach Fig. 1 bis 4 bezeichnet 1 das Maschinengehäuse, in welchem in konventioneller Weise eine vom Elektromotor 2 angetriebene Hauptantriebswelle 3 gelagert ist. Mit der letzteren stehen indirekt, durch nicht besonders gezeichnete Zwischengetriebe angetriebene Schleif- und Polieraggregate 4,4′,4˝,4‴ analog wie im CH-Patent Nr. 563 838 gezeigt und beschrieben in Arbeitsverbindung. Alle Schleif- und Polieraggregate sind zweckmässig im Baukastensystem auswechselbar und ersetzbar. Es können aber auch alle oder einzelne derselben fest angeordnet sein.

Auf dem aus dem Maschinengehäuse 1 seitwärts vorstehenden Endteil 3′ der Hauptantriebswelle 3 ist zur Schaffung eines zusätzlichen Schleifaggregates A neben dem Maschinengehäuse 1 eine für besondere Arbeiten dienende, teilweise freiliegende Schleifscheibe 5 aufgesetzt. Der Endteil 3′ liegt in einer Lagerbuchse 6, welche in einem Tragstück 7 an der Aussenseite des Maschinengehäuses 1 lösbar fixiert ist. 8 bezeichnet einen über der Schleifscheibe 5 angeordneten, die letztere teilweise abdeckenden Schutzkörper. In mittlerer Höhe der Schleifscheibe 5 ist ein herkömmlicher Auflagetisch 9 verstellbar an einem Tragprofil 10 angeordnet, welch letzteres am Maschinengehäuse 1 mittels durch Striche 11 angedeutete Schrauben auswechselbar festgehalten ist. Die Schleifscheibe 5 sitzt gemäss Fig. 1 und 2 rechtsseits direkt auf dem aus dem Maschinengehäuse 1 vorstehenden Endteil 3′ der Hauptantriebswelle 3 und bildet ohne Zwischengetriebeteile ein zusätzliches Schleifaggregat A.

Nach Fig. 5 ist die Maschine zusätzlich mit einem Bohrerschleifaggregat A′ versehen, das ortsfest oder auswechselbar seitlich neben dem Maschinengehäuse 1 an einem mit letzterem fest verbundenen Tragstück 1′ angeordnet ist.

Nach Fig. 6 ist der Maschine ein Schleif- und Läppaggregat B zugeordnet.

Nach Fig. 7 ist am Maschinengehäuse 1 im Bereich des Schleif- und Läppaggregates A˝ am Tragstück 1′ fest oder auswechselbar ein Auflagetisch 9′ angeordnet.

Fig. 8 zeigt die Kombination eines Bandschleifgerätes 4 mit einer Schleifscheibe 5 und winkligem verstellbarem Auflagetisch 9′, welch letzterer durch das Tragstück 1′ getragen ist.

Fig. 9 zeigt schliesslich ein Bandschleifgerät 4 mit einem konventionellen Kantenfräsgerät A und einem spitzwinkligen Auflagetisch 9′, mit welchem Kanten und Facetten gefräst oder geschliffen werden können.

Die sonst mit Bezugszeichen belegten Teile in Fig. 5 bis 9 haben den gleichen Sinn wie in Fig. 1 bis 4.

## Patentansprüche

1. Mehrzweck-Schleif- und Poliermaschine mit an einem Maschinengehäuse (1) auswechselbar angeordneten, indirekt durch eine Hauptantriebswelle (3) angetriebenen, auswechselbaren Schleif- und Polieraggregaten (4,4′,4˝,4‴) dadurch **gekennzeichnet,** dass seitlich aus dem Maschinengehäuse (1) ein Endteil (3′) der Hauptantriebswelle (3) vorsteht und auf diesem wenigstens ein durch letztere direkt angetriebenes zusätzliches Arbeitsaggregat (A) fest oder auswechselbar angeordnet ist.

2. Maschine nach Anspruch 1, dadurch **gekennzeichnet,** dass das Arbeitsaggregat (A) ein Schleifgerät (5) ist, über welchem ein dieses teilweise abdeckender Schutzkörper (8) vorgesehen ist.

3. Maschine nach den Ansprüchen 1 und 2, dadurch **gekennzeichnet,** dass das Schleifgerät eine Schleifscheibe (5) ist, welche zur Ausführung von Spezialarbeiten mit Diamanten versehen ist.

4. Maschine nach Anspruch 1, dadurch **gekennzeichnet,** dass diese mit einem Schleif- und Läppgerät versehen ist.

5. Maschine nach Anspruch 1, dadurch **gekennzeichnet,** dass diese mit einem Bandschleifgerät (4) und einem Schleifaggregat (A) ausgerüstet ist.

6. Maschine nach Anspruch 1, dadurch **gekennzeichnet,** dass dem Bandschleifgerät (4) ein Kantenfräs- und/oder Schleifaggregat (A) und ein winkliger Auflagetisch (9′) zugeordnet ist.
